# EUROPÄISCHE PATENTSCHRIFT

(11) **EP 2 274 754 B1**
(45) Veröffentlichungstag und Bekanntmachung des Hinweises auf die Patenterteilung: **31.08.2011**
(21) Anmeldenummer: 08758482.7
(22) Anmeldetag: 13.05.2008
(51) Int. Cl.: H01F 27/30

(54) **TROCKENTRANSFORMATOR**
DRY-TYPE TRANSFORMER
TRANSFORMATEUR SEC

(43) Veröffentlichungstag der Anmeldung: 19.01.2011
(73) Patentinhaber: ABB Technology AG, 8050 Zürich (CH)
(72) Erfinder: JOHNSON, Charles W., Bland, VA 24315 (US); LEANDER, Jan, 200 001 Shanghai P.R. (CN); BILEK, Karel, Brisbane, QLD 4078 (AU); WEBER, Benjamin, 59955 Winterberg (DE)
(74) Vertreter: Partner, Lothar
(86) Internationale Anmeldenummer: PCT/EP2008/003820
(87) Internationale Veröffentlichungsnummer: WO 2009/138095

(56) Entgegenhaltungen:
- EP-A- 0 056 580
- EP-A- 0 557 549
- CH-A- 324 509
- CH-A- 487 485
- DE-A1- 1 488 794
- DE-A1- 1 948 848
- DE-A1- 3 214 171
- FR-A- 2 255 687
- JP-A- 54 131 717
- US-A- 4 238 753
- US-A1- 2005 275 496

## Beschreibung

Die Erfindung betrifft einen Trockentransformator mit wenigstens je einer Oberspannungswicklung und einer Unterspannungswicklung, die miteinander durch ein elektromagnetisches Feld in Wirkverbindung stehen, wobei jede Wicklung aus Wicklungsleitern aufgebaut ist, und zwischen Ober-Und Unterspannungswicklung einem definierter Abstand durch Abstandshalten gegeben ist. Solche Trockentransformatoren sind beispielsweise aus EP 0 056 580, CH 324 509, CH 487 485 und US 4 238 753 bekannt.

Es ist seit langem bekannt, Transformatoren bei der Verteilung elektrischer Energie zu nutzen, indem Wechselspannung von einem hohen Niveau zu einem niederen Spannungsniveau oder umgekehrt transformiert oder umgespannt wird. Hierzu dienen Leiterwicklungen, welche um einen ringförmigen Eisenkern gewickelt sind, der üblicherweise einen rechteckigen Querschnitt aufweist.

Aus der EP 0 557 549 B1 ist ein Verfahren zum Herstellen eines mit Giessharz vergossenen Netz-Leistungstransformators mit einem gewickelten Schnittbandkern, vorzugsweise aus einer kaltgewalzten Ferrolegierung bekannt, die eine magnetische Vorzugsrichtung aufweist, sowie ein nach diesem Verfahren hergestellter Ringkerntransformator.

Der Abstand zwischen Ober- und Unterspannungswicklung muss sehr gut und sicher eingehalten werden, um Störeffekte zu vermeiden. Damit eine möglichst hohe Beanspruchung der Isolation zwischen beiden Wicklungen zugelassen werden kann, muss diese Isolation so ungestört wie möglich aufgebaut werden. Dies ist aber ein bislang noch ungelöstes Problem.

Der Streukanal der Wicklungen, das heißt der Bereich zwischen Ober- und Unterspannungswicklung, unterliegt unter anderem auf Grund von Temperaturschwankungen Kräften, die möglicherweise zur Rissbildung im Verguss führen könnten. Es wäre daher vorteilhaft, diesen Bereich mechanisch zu verstärken. Darüber hinaus treten auch Kräften, die möglicherweise zur Rissbildung im Verguss führen könnten. Es wäre daher vorteilhaft, diesen Bereich mechanisch zu verstärken. Darüber hinaus treten auch durch den magnetischen Fluss im Streukanal zwischen den einzelnen Windungen der Wicklungen große Kräfte auf. Besonders dann, wenn der Spanndruck für die auftretenden Kräfte nicht ausreicht, kann es zu erheblichen dauerhaften Wicklungsdeformationen oder sogar Wicklungszusammenbrüchen kommen.

Ausgehend von diesem Stand der Technik ist es Aufgabe der Erfindung, einen Trockentransformator der eingangs genannten Art derart zu gestalten, dass sein sicherer Betrieb gewährleistet ist und die vorstehend erläuterten Probleme keinen oder nur einen unmaßgeblichen Einfluss auf dessen Betrieb nehmen. Ferner soll ein Verfahren angegeben werden, dass die Herstellung des erfindungsgemäßen Trockentransformators ermöglicht.

Diese Aufgabe wird erfindungsgemäß gelöst durch die im Anspruch 1 angegebenen Merkmale. Dementsprechend ist vorgesehen, dass die Oberspannungswicklung und die Unterspannungswicklung einen definierten Abstand zueinander aufweisen, zu dessen exakter Einhaltung Abstandhalter vorgesehen sind, die zwischen den Wicklungen angeordnet sind. Die erfindungsgemäß vorgesehenen Abstandhalter sind mittels einer Faserstruktur mechanisch verstärkt und miteinander verbindem, und weisen eine ausreichende Steifigkeit auf, welche die ansonsten nicht auszuschließenden Störungen beim Betrieb verhindern.

Gemäß einer bevorzugten Ausgestaltung der Erfindung weisen die Abstandhalter eine Querschnittsform auf, die scharfe Kanten vermeidet und auf Verarbeitbarkeit und Betriebssicherheit optimiert ist. Im Sinnen dieser erfindungsgemäßen Ausgestaltung sind die Abstandhalter mit einem kreisförmigen Querschnitt beziehungsweise mit einem ovalen oder mit einem rechteckförmigen Querschnitt versehen.

Generell sind beim erfindungsgemäßen Trockentransformator die Längskanten der Abstandhalter mit einem Radius versehen.

Hierbei bietet es sich an, die zur Verstärkung der Abstandhalter vorgesehene Faserstruktur von Rovings aus hochfesten elektrisch nichtleitenden Fasern oder aus einem Gewebe aus hochfesten elektrisch nichtleitenden Fasern vorzusehen. Ferner kann die Faserstruktur in vorteilhafter Weise auch von einem Netz aus hochfesten elektrisch nichtleitenden Fasern gebildet sein.

In bevorzugter Weiterbildung der Erfindung kann die Faserstruktur aus Glasfasern, aus Aramidfasern, aus Kohlenstofffasern oder einem Gemisch dieser Fasern gebildet sein. In Bezug auf die erforderliche Dicke der Abstandhalter beträgt die Dicke dieser Faserbündel nur einen Bruchteil davon, nämlich etwa im Verhältnis 1 zu 10, das heißt, die Faserbündel haben 1mm Dicke und die Abstandhalter 10 mm Dicke.

Einer vorteilhaften Ausführungsform zufolge ist erfindungsgemäß vorgesehen, dass die die zur Verstärkung der Abstandhalter vorgesehene Faserstruktur zumindest partiell in die Abstandhalter integriert ist, wobei die die Faserstruktur bildenden Fasern örtlich beispielsweise mittels Gießen oder Einlegen in die Abstandhalter eingebracht sein können.

Wie zuvor bereits erwähnt betrifft die Erfindung auch ein Verfahren zur Herstellung von mechanisch verstärkten Abstandshaltern, die zur Einhaltung des erforderlichen Abstandes zwischen der Oberspannungswicklung und der Unterspannungswicklung eines Trockentransformators zwischen den Wicklungen angeordnet sind.

Dabei besteht die Aufgabe darin, dass die Herstellung der Abstandshalter für einen erfindungsgemäßen Trockentransformators auf einfache Weise ermöglicht sein soll.

Diese Aufgabe wird erfindungsgemäß gelöst mit den kennzeichnenden Merkmalen des Anspruchs 15. Dementsprechend ist das erfindungsgemäße Verfahren dadurch gekennzeichnet, dass die zur Herstellung der Abstandhalter vorgesehenen Formkörper in einem definierten Abstand zueinander positioniert werden.

Danach werden die zur mechanischen Verstärkung der Abstandhalter erfindungsgemäß vorgesehene Faserstruktur aus hochfesten, elektrisch nichtleitenden Fasern und die positionierten Formkörpern für die Abstandhalter miteinander in Kontakt gebracht, wobei vorzugsweise die zur Verarbeitung vorgesehene Faserstruktur örtlich auf die Formkörper aufgelegt wird und jeder Formkörper anschließend zum Beispiel mit einem Deckteil quasi geschlossen wird, damit beim vergießen der Vergussmasse keine Leckage auftritt.

Anschließend erfolgt das Vergießen der Vergussmasse in diese Anordnung, das heißt in die in definierten Abständen zueinander positionierten Formkörper für die Abstandhalter mit der zwischen gefügten Faserstruktur, wodurch die Faserstruktur mittels der Vergussmasse mit den Abstandhaltern zumindest partiell umschlossen und darin verankert ist.

Ein weiterer vorteilhafter Aspekt des erfindungsgemäßen Verfahrens zeichnet sich dadurch aus, dass vor und während des Vergießens der Vergussmasse in die zur Herstellung der Abstandhalter vorgesehenen Formkörper jeweils hochfeste, elektrisch nichtleitende Fasern eingelegt werden, welche somit zur mechanischen Stabilität der verfahrensgemäß hergestellten Abstandhalter beitragen.

Eine weitere bevorzugte Maßnahme zur Verbesserung der mechanischen Festigkeit der erfindungsgemäßen Abstandhalter ist dadurch gekennzeichnet, dass abhängig von dem als Vergussmasse vorgesehenen Material die in den Formkörpern befindliche Vergussmasse ausgehärtet wird, bevor die Formkörper von den Abstandhaltern entfernt werden.

Darüber hinaus ist weiterhin vorgesehen, die zuvor beschriebenen Abstandhalter zwischen Ober- und Unterspannungswicklung schon während des Wickelprozesses vor dem Aufbringen der Oberspannungswicklung einzulegen. Dies hat den Vorteil einer gleichförmigen Krafteinleitung beziehungsweise Kraftverteilung bei auftretenden Störungen, die sich nachteilig auf die Wicklungsintegrität auswirken.

Entsprechend einer vorteilhaften Ausführungsform der Erfindung sind die Abstandhalter vorzugsweise aus dem gleichen Material gefertigt, welches später für den Verguss der gesamten Wicklung verwendet werden soll. Die Oberfläche der Abstandhalter wird dabei so vorbereitet, dass sich eine bestmögliche Haftung der Vergussmasse auf dem jeweiligen Abstandhalter ergibt.

Um die möglichen mechanischen Beanspruchungen im Bereich des Streukanals zu beherrschen, ist erfindungsgemäß vorgesehen, zur mechanischen Verstärkung der Wicklungen beziehungsweise der die Wicklungen umgebenden Vergussmasse Einlagen von hochfesten Fasern in Form von Glasrovings oder eines Glas-Netzes vorzusehen.

Diese Verstärkung wird auch in die immer noch notwendigen Abstandhalter integriert, das heißt, das mechanische Verstärkungsmaterial wird beispielsweise in die Abstandhalter in bestimmten Abständen mit eingegossen. Somit ergibt sich zum Beispiel eine Glas-Netzverstärkung mit integriertem Abstandshalter.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen:
- Fig. 1: eine Übersicht über mögliche Querschnittsformen der erfin- dungsgemäßen Abstandshalter und
- Fig. 2: eine Anordnung von Abstandshaltern, die mit einer netzartigen Verstärkungsstruktur aus Fasern verbunden sind.

In Fig. 1 ist eine Reihe von verschiedenen Querschnittsformen für die erfindungsgemäßen Abstandhalter 10 dargestellt, welche zwischen die Wicklungslagen der hier nicht näher dargestellten Oberwicklung eingefügt sind.

Zweckmäßigerweise werden diese Abstandhalter 10 bereits während der Herstellung der nicht näher dargestellten Wicklung zwischen die betreffenden Lagen eingefügt, um so ein Vergleichmäßigung der Lastverteilung beziehungsweise Lasteinleitung durch Kräfte sicherzustellen, die infolge von Temperaturschwankungen aber auch durch den magnetischen Fluss im Streukanal zwischen den einzelnen Windungen der Wicklungen verursacht werden.

Die bevorzugten Querschnittsformen der erfindungsgemäßen Abstandhalter 10 sind solche Querschnitte, die formbedingt einerseits ein ausreichend hohes Widerstandsmoment besitzen und andererseits sich gut beim Aufbau der Wicklungslagen verarbeiten lassen. Solche Formen besitzen keine scharfkantigen Bereiche, an denen sich mögliche Spannungen konzentrieren können, sondern einen harmonischen Verlauf zum Beispiel Kreisform oder Rechteckform mit abgerundeten Kantenbereichen beziehungsweise ovale Form. In jedem Fall sind die Abstandhalter aus elektrisch nichtleitenden hochfesten Fasern gebildet, die aufgrund dessen eine ausreichende mechanische Festigkeit aufweisen.

Die Herstellung der erfindungsgemäßen Abstandhalter 10 erfolgt vorzugsweise in ebenfalls hier nicht näher gezeigten länglichen Formkörpern, in welche die erwähnten Fasern eingelegt werden und anschließend von einer in die Formkörper eingebrachten vorzugsweise aushärtenden Vergussmasse umschlossen werden.

Anstelle dieser Herstellungsart können die erfindungsgemäßen Abstandhalter auch mittels einer bereits vorgemischten Vergussmasse hergestellt werden , das heißt, die zuvor erwähnte Vergussmasse, zum Beispiel auf Kunstharzbasis wie Polyesterharz, wird zunächst mit Fasern unterschiedlicher Länge angereichert und dann anschließend in die betreffenden Formkörper vergossen. Dabei bilden die in der Vergussmasse gleichmäßig verteilt angeordneten Fasern mit der Vergussmasse ein faserverstärktes Gespinst hoher Festigkeit.

In Fig. 2 ist eine erfindungsgemäße Variante der erfindungsgemäßen Abstandhalter 10 dargestellt, bei welcher die parallel zueinander angeordneten Abstandhalter 10 mittels eines Netzwerkes 12 aus hochfesten nichtleitenden Fasern 14 miteinander verbunden sind. Bei dieser Gestaltung sind als Abstandhalter 10 solche mit kreisförmigem Querschnitt vorgesehen.

Die netzartige Faserstruktur 12 ist hierbei quasi einstückig mit den nebeneinander befindlichen Abstandhaltern 10 verbunden und bietet so eine zusätzliche Verstärkung der Abstandhalter 10, indem diese mit den die jeweiligen Netzmaschen begrenzenden Faserbündeln 14 herstellungsbedingt eine Einheit bilden.

Zur Herstellung dieser durch das Netzwerk 12 verstärkten Abstandhalter 10 ist nämlich vorgesehen, dass zunächst das Netzwerk 12 aus hochfesten Fasern 14 hergestellt wird, anschließend jeweils mit den zur Herstellung der Abstandhalter 10 vorgesehenen, hier nicht näher gezeigten Formkörpern zusammengebracht wird und alsdann von der zur Herstellung der Abstandhalter 10 vorgesehenen Vergussmasse örtlich umschlossen wird, wenn diese in die Formkörper für die Abstandhalter 10 verbracht wird.

In Fig. 2 sind hierzu zwei Ansichten vorgesehen, nämlich eine oberhalb dargestellte Seitenansicht sowie eine darunter dargestellte Draufsicht beziehungsweise Schnittansicht, die im Winkel von 90° zur Seitenansicht verläuft.

Aus letzterer Darstellung ist erkennbar, dass an den Kreuzungspunkten 16 der das Netzwerk 12 bildenden Faserbündel 14 die Faserstruktur eine im Wesentlichen unveränderte Dicke aufweist, während an den Kreuzungspunkten 18 mit den Abstandhaltern 10 die größere Dicke der Abstandhalter 10, die etwa 150% dicker sind als die netzartige Faserstruktur 12, klar hervortritt.

### Bezugszeichenliste

- 10: Abstandshalter
- 12: Netzwerk, netzartige Faserstruktur
- 14: Faserbündel
- 16: Kreuzungspunkt der Faserbündel
- 18: Kreuzungspunkt der Faserbündel mit den Abstandshaltern

## Patentansprüche

1. Trockentransformator mit wenigstens je einer Oberspannungswicklung und einer Unterspannungswicklung, die miteinander durch ein elektromagnetisches Feld in Wirkverbindung stehen, wobei jede Wicklung aus Wicklungsleitern aufgebaut ist, wobei die Oberspannungswicklung und die Unterspannungswicklung einen definierten Abstand zueinander aufweisen, zu dessen Einhaltung Abstandhalter (10) angebracht sind, die zwischen den Wicklungen angeordnet sind, **dadurch gekennzeichnet, dass** die Abstandhalter (10) mittels einer Faserstrukur (12) mechanisch verstärkt und miteinander verbunden sind.

2. Trockentransformator nach Anspruch 1, **dadurch gekennzeichnet, dass** die Abstandhalter (10) eine Querschnittsform aufweisen, die Keine schenfkantige, Bereiche besitzen.

3. Trockentransformator nach Anspruch 2, **dadurch gekennzeichnet, dass** die Abstandhalter (10) mit einem kreisförmigen Querschnitt versehen sind.

4. Trockentransformator nach Anspruch 2, **dadurch gekennzeichnet, dass** die Abstandhalter (10) mit einem ovalen Querschnitt versehen sind.

5. Trockentransformator nach Anspruch 2, **dadurch gekennzeichnet, dass** die Abstandhalter (10) mit einem rechteckförmigen Querschnitt versehen sind.

6. Trockentransformator nach Anspruch 5, **dadurch gekennzeichnet, dass** die Längskanten der Abstandhalter (10) mit einem Radius versehen sind.

7. Trockentransformator nach einem der vorherigen Ansprüche, **dadurch gekennzeichnet, dass** die zur Verstärkung der Abstandhalter (10) vorgesehene Faserstruktur (12) von Rovings aus hochfesten elektrisch nichtleitenden Fasern (14) gebildet ist.

8. Trockentransformator nach Anspruch einem der Ansprüche 1 bis 6, **dadurch gekennzeichnet, dass** die Faserstruktur (12) von einem Gewebe aus hochfesten elektrisch nichtleitenden Fasern (14) gebildet ist.

9. Trockentransformator nach einem der Ansprüche 1 bis 6, **dadurch gekennzeichnet, dass** die Faserstruktur (12) von einem Netz aus hochfesten elektrisch nichtleitenden Fasern (14) gebildet ist.

10. Trockentransformator nach einem der vorherigen Ansprüche, **dadurch gekennzeichnet, dass** die Faserstruktur (12) aus Glasfasern gebildet ist.

11. Trockentransformator nach einem der Ansprüche 1 bis 9, **dadurch gekennzeichnet, dass** die Faserstruktur (12) aus Aramidfasern gebildet ist.

12. Trockentransformator nach einem der Ansprüche 1 bis 9, **dadurch gekennzeichnet, dass** die Faserstruktur (12) aus Kohlenstofffasern gebildet ist.

13. Trockentransformator nach einem der vorherigen Ansprüche, **dadurch gekennzeichnet, dass** die zur Verstärkung der Abstandhalter vorgesehene Faserstruktur (12) zumindest partiell in die Abstandhalter (10) integriert ist.

14. Trockentransformator nach Anspruch 13, **dadurch gekennzeichnet, dass** als Abstandhaltermaterial eine Vergussmasse mit Fasern (14) durchmischt ist, die denen der zur Verstärkung vorgesehenen Faserstruktur (12) entsprechen.

15. Verfahren zur Herstellung von mechanisch verstärkten Abstandshaltern (10), die zur Einhaltung des erforderlichen Abstandes zwischen der Oberspannungswicklung und der Unterspannungswicklung eines Trockentransformators zwischen den Wicklungen angeordnet sind,
**dadurch gekennzeichnet, dass**
• die zur Herstellung der Abstandhalter (10) vorgesehenen Formkörper im definierten Abstand zueinander positioniert werden, dass
• die zur mechanischen Verstärkung der Abstandhalter vorgesehene Faserstruktur (12) aus hochfesten, elektrisch nichtleitenden Fasern (14) mit den positionierten Formkörpern für die Abstandhalter (10) in Kontakt gebracht werden und dass
• die mit in definierten Abständen zueinander positionierten Formkörpern für die Abstandhalter (10) versehene Faserstruktur beim Vergießen von Vergussmasse für die Abstandhalter in die hierfür vorgesehenen Formkörper zumindest partiell von der Vergussmasse umfasst und darin verankert wird, wodurch die Abstandhalter (10) mittels einer Faserstruktur (12) mechanisch Verstärkt und miteinander verbunden sind.

16. Verfahren nach Anspruch 15, **dadurch gekennzeichnet, dass** vor und während des Vergießens der Vergussmasse in die zur Herstellung der Abstandhalter (10) vorgesehenen Formkörper jeweils hochfeste, elektrisch nichtleitende Fasern (14) eingelegt werden.

17. Verfahren nach Anspruch 15, **dadurch gekennzeichnet, dass** vor dem Vergießen der Vergussmasse für die Herstellung der Abstandhalter (10) hochfeste, elektrisch nichtleitende Fasern (14) zugegeben werden.

18. Verfahren nach Anspruch 15 oder 16, **dadurch gekennzeichnet, dass** abhängig von dem als Vergussmasse vorgesehenen Material die in den Formkörpern befindliche Vergussmasse ausgehärtet wird, bevor die Formkörper von den Abstandhaltern (10) entfernt werden.

## Claims

1. Dry-type transformer with at least in each case one high-voltage winding and one low-voltage winding, which are operatively connected to one another by an electromagnetic field, each winding being constructed from winding conductors, the high-voltage winding and the low-voltage winding having a defined distance from one another, with spacers (10) which are arranged between the windings being attached in order to maintain said distance, **characterized in that** the spacers (10) are mechanically reinforced and connected to one another by means of a fiber structure (12).

2. Dry-type transformer according to Claim 1, **characterized in that** the spacers (10) have a cross-sectional shape, which does not have any sharp-edged regions.

3. Dry-type transformer according to Claim 2, **characterized in that** the spacers (10) are provided with a circular cross section.

4. Dry-type transformer according to Claim 2, **characterized in that** the spacers (10) are provided with an oval cross section.

5. Dry-type transformer according to Claim 2, **characterized in that** the spacers (10) are provided with a rectangular cross section.

6. Dry-type transformer according to Claim 5, **characterized in that** the longitudinal edges of the spacers (10) are provided with a radius.

7. Dry-type transformer according to one of the preceding claims, **characterized in that** the fiber structure (12) provided for reinforcing the spacers (10) is formed by rovings comprising high-strength electrically non-conductive fibers (14).

8. Dry-type transformer according to one of Claims 1 to 6, **characterized in that** the fiber structure (12) is formed by a woven fabric comprising high-strength electrically nonconductive fibers (14).

9. Dry-type transformer according to one of Claims 1 to 6, **characterized in that** the fiber structure (12) is formed by a mesh comprising high-strength electrically nonconductive fibers (14).

10. Dry-type transformer according to one of the preceding claims, **characterized in that** the fiber structure (12) is formed from glass fibers.

11. Dry-type transformer according to one of Claims 1 to 9, **characterized in that** the fiber structure (12) is formed from aramid fibers.

12. Dry-type transformer according to one of Claims 1 to 9, **characterized in that** the fiber structure (12) is formed from carbon fibers.

13. Dry-type transformer according to one of the preceding claims, **characterized in that** the fiber structure (12) provided for reinforcing the spacers is integrated at least partially in the spacers (10).

14. Dry-type transformer according to Claim 13, **characterized in that**, as spacer material, a casting compound is mixed with fibers (14) which correspond to those in the fiber structure (12) provided for reinforcing purposes.

15. Method for producing mechanically reinforced spacers (10) which are arranged between the windings in order to maintain the required distance between the high-voltage winding and the low-voltage winding of a dry-type transformer,
**characterized in that**
• the moldings provided for producing the spacers (10) are positioned at a defined distance from one another,
• the fiber structure (12) which is provided for mechanically reinforcing the spacers and comprises high-strength, electrically non-conductive fibers (14) is brought into contact with the positioned moldings for the spacers (10), and
• the fiber structure which has been provided with moldings positioned at defined distances from one another for the spacers (10) is at least partially surrounded by the casting compound and anchored therein when casting compound for the spacers is cast into the moldings provided for this purpose, as a result of which the spacers (10) are mechanically reinforced and connected to one another by means of a fiber structure (12).

16. Method according to Claim 15, **characterized in that**, prior to and during the casting of the casting compound into the moldings provided for producing the spacers (10), in each case high-strength, electrically non-conductive fibers (14) are inserted.

17. Method according to Claim 15, **characterized in that**, prior to the casting of the casting compound for the production of the spacers (10), high-strength, electrically non-conductive fibers (14) are added.

18. Method according to Claim 15 or 16, **characterized in that**, depending on the material provided as casting compound, the casting compound located in the moldings is cured before the moldings are removed from the spacers (10).

## Revendications

1. Transformateur sec comprenant à chaque fois au moins un enroulement de haute tension et un enroulement de sous-tension, qui sont en liaison active l'un avec l'autre par un champ électromagnétique, chaque enroulement étant constitué de conducteurs d'enroulement, l'enroulement de haute tension et l'enroulement de sous-tension présentant un espacement défini l'un par rapport à l'autre, pour le respect duquel sont mis en place des écarteurs (10), qui sont disposés entre les enroulements, **caractérisé en ce que** les écarteurs (10) sont renforcés de façon mécanique au moyen d'une structure de fibre (12) et sont reliés les uns aux autres.

2. Transformateur sec selon la revendication 1, **caractérisé en ce que** les écarteurs (10) présentent une forme de section, qui ne présente pas de zones à arête vive.

3. Transformateur sec selon la revendication 2, **caractérisé en ce que** les écarteurs (10) sont dotés d'une section circulaire.

4. Transformateur sec selon la revendication 2, **caractérisé en ce que** les écarteurs (10) sont dotés d'une section ovale.

5. Transformateur sec selon la revendication 2, **caractérisé en ce que** les écarteurs (10) sont dotés d'une section rectangulaire.

6. Transformateur sec selon la revendication 5, **caractérisé en ce que** les arêtes longitudinales des écarteurs (10) sont dotées d'un rayon.

7. Transformateur sec selon l'une quelconque des revendications précédentes, **caractérisé en ce que** la structure de fibre (12) prévue pour le renfort des écarteurs (10) est formée de stratifils de verre textile à base de fibres (14) très résistantes et non conductrices électriquement.

8. Transformateur sec selon l'une quelconque des revendications 1 à 6, **caractérisé en ce que** la structure de fibre (12) est formée d'un tissu à base de fibres (14) très résistantes et non conductrices électriquement.

9. Transformateur sec selon l'une quelconque des revendications 1 à 6, **caractérisé en ce que** la structure de fibre (12) est formée d'un réseau à base de fibres (14) très résistantes et non conductrices électriquement.

10. Transformateur sec selon l'une quelconque des revendications précédentes, **caractérisé en ce que** la structure de fibre (12) est formée de fibres de verre.

11. Transformateur sec selon l'une quelconque des revendications 1 à 9, **caractérisé en ce que** la structure de fibre (12) est formée de fibres d'aramide.

12. Transformateur sec selon l'une quelconque des revendications 1 à 9, **caractérisé en ce que** la structure de fibre (12) est formée de fibres de carbone.

13. Transformateur sec selon l'une quelconque des revendications précédentes, **caractérisé en ce que** la structure de fibre (12) prévue pour le renfort des écarteurs est intégrée au moins partiellement dans les écarteurs (10).

14. Transformateur sec selon la revendication 13, **caractérisé en ce que**, en tant que matériau d'écarteur, une masse de scellement est mélangée avec des fibres (14) qui correspondent à celles de la structure de fibre (12) prévue pour le renfort.

15. Procédé pour fabriquer des écarteurs (10) renforcés mécaniquement, qui sont disposés entre les enroulements afin de respecter l'espacement nécessaire entre l'enroulement de haute tension et l'enroulement de sous-tension d'un transformateur sec,
**caractérisé en ce que**
• les corps moulés prévus pour la fabrication des écarteurs (10) sont positionnés à une distance définie les uns des autres, **en ce que**
• la structure de fibre (12) prévue pour le renfort mécanique des écarteurs à base de fibres (14) très résistantes et non conductrices électriquement est mise en contact avec les corps moulés positionnés pour les écarteurs (10) et **en ce que**
• la structure de fibre dotée de corps moulés, positionnés à des intervalles définis les uns des autres, pour les écarteurs (10) est englobée au moins partiellement par la masse de scellement lors de la coulée de la masse de scellement pour les écarteurs dans les corps moulés prévus à cet effet et est ancrée à l'intérieur, de sorte que les écarteurs (10) sont renforcés mécaniquement au moyen d'une structure de fibre (12) et sont reliés les uns aux autres.

16. Procédé selon la revendication 15, **caractérisé en ce qu'**à chaque fois des fibres (14) très résistantes et non conductrices électriquement sont introduites avant et pendant le scellement de la masse de scellement dans les corps moulés prévus pour la fabrication des écarteurs (10).

17. Procédé selon la revendication 15, **caractérisé en ce que** des fibres (14) très résistantes et non conductrices électriquement sont ajoutées avant le scellement de la masse de scellement pour la fabrication des écarteurs (10).

18. Procédé selon la revendication 15 ou 16, **caractérisé en ce que** la masse de scellement se trouvant dans les corps moulés est durcie en fonction du matériau prévu comme masse de scellement, avant que les corps moulés soient enlevés des écarteurs (10).
